# FASCICULE DE BREVET EUROPEEN

(11) **EP 0 243 943 B1**
(45) Date de publication et mention de la délivrance du brevet: **04.04.1990**
(21) Numéro de dépôt: 87106176.8
(22) Date de dépôt: 28.04.1987
(51) Int. Cl.: B25B 21/00, B25B 27/16, B23P 19/06

(54) **Outil automatique de serrage et de desserrage d'une vis d'une connexion a brides entre deux tuyaux**
Automatisches Gerät zum Festziehen oder Lösen von Schraubbolzen einer Flanschverbindung zwischen zwei Rohrleitungen
Automatic tool for the screwing and unscrewing of a screw of a flange between two pipes

(30) Priorité: 30.04.1986 LU 86415
(43) Date de publication de la demande: 04.11.1987
(73) Titulaire: COMMUNAUTE EUROPEENNE DE L'ENERGIE ATOMIQUE (EURATOM), L-2920 Luxembourg (LU)
(72) Inventeur: Van Loon, Leo, I-21029 Corgeno (IT); Pilliard, Rémy, I-21029 Cuirone (IT)
(74) Mandataire: Weinmiller, Jürgen

(56) Documents cités:
- DE-A- 2 026 257
- DE-A- 2 230 955
- FR-A- 1 304 256
- FR-A- 1 419 167
- FR-A- 1 543 960

## Description

L'invention se réfère à un outil automatique de serrage et de desserrage d'une vis ou d'un écrou appartenent à une connexion à brides entre deux tuyaux, comprenant une clé qui peut être placée sur la tête de la vis ou de l'écrou et qui est entraînée en rotation par un moteur.

La connexion entre deux brides nécessite le serrage d'un certain nombre de boulons, qui sont répartis régulièrement autour de l'axe des tuyaux et traversent deux brides qui constituent les extrémités de ces tuyaux. En cas d'une ambiance nocive ou radioactive, le serrage des boulons des brides de connexion ne peut plus être effectué manuellement, mais nécessite au contraire le recours à un outil automatique. Jusqu'ici, de tels outils nécessitaient l'assistance continue d'un télémanipulateur, qui rapproche l'outil de la bride, guide la clé de l'outil vers l'écrou à serrer, surveille l'opération de serrage, dégage ensuite la clé de l'écrou pour pouvoir l'engager sur l'écrou suivant de la même connexion à brides et ainsi de suite.

Cette solution montre plusieurs inconvénients, qui mènent à chercher une solution mieux adaptée. Parmi ces inconvénients, on peut citer, en particulier, le temps d'occupation du télémanipulateur et l'encombrement de l'ensemble constitué par le télémanipulateur et l'outil. Ce dernier point est particulièrement important, lorsque les brides en question ne sont pas accessibles de tous les côtés. Or, l'outil doit pouvoir servir aussi lorsque le tuyau en question est entouré d'autres tuyaux, la distance entre ces tuyaux ne dépassant guère la largeur des brides de connexion.

L'invention a pour but de proposer un outil automatique tel que défini ci-dessus, qui ne nécessite plus l'assistance par le télémanipulateur une fois qu'il est mis en place sur un tuyau, et qui peut être utilisé même lorsque les tuyaux sont peu accessibles.

Ce but est atteint par l'outil automatique de serrage et de desserrage, qui est caractérisé selon l'invention par le fait
- que le moteur est monté sur une structure de support ayant une forme semiannulaire, adaptée au diamètre des tuyaux, et qu'il comporte
- un rail circulaire fixé autour de l'un des tuyaux à une distance prédéterminée des brides,
- deux roues susceptibles d'être guidées par ledit rail montées, de façon mobile en direction de l'axe des tuyaux, sur un châssis, qui est articulé sur ladite structure,
- une troisième roue susceptible d'être guidée par ledit rail montée, de façon mobile en direction de l'axe des tuyaux, sur ladite structure, les trois roues étant appliquées contre ledit rail à des angles réguliers lorsque le châssis se trouve dans une position opérative, alors que l'une des roues se dégage du rail lorsque le châssis est escamoté autour de son axe d'articulation,
- des moyens pneumatiques, hydrauliques ou électromécaniques prévus pour déplacer en translation ladite structure de support par rapport aux roues, parallèlement à l'axe des tuyaux,
- un levier d'une forme semiannulaire articulé sur ladite structure, l'axe de son articulation coincidant avec l'axe de rotation de la clé et une extrémité du levier étant accouplée à un piston pneumatique fixé à ladite structure dans une zone diamétralement opposée à la clé par rapport à l'axe des tuyaux,
- ce levier étant couplé en rotation à ladite clé par des systèmes cliquet/rochet reversibles d'anti-retour.

En ce qui concerne des réalisations préférées de l'invention, référence est faite aux sous-revendications.

L'invention sera décrite ci-après plus en détail à l'aide d'un exemple de réalisation et des dessins annexés.
Fig. 1 représente une coupe à travers l'outil le long de la ligne A-A de la figure 2 ou de la figure 3.
Fig. 2 montre une vue sur l'outil selon les flèches B-B de la fig. 1.
Fig. 3. représente une vue sur l'outil selon les flèches C-C de la fig. 1, un couvercle inférieur ayant été enlevé.
Fig. 4 montre en coupe un détail de l'outil selon l'invention, la ligne de coupe étant marquée D-D sur la fig. 2.

L'outil représenté sur les quatre figures sert à serrer des écrous 1, qui traversent deux brides 1 et 3, ces brides constituant les extrémités de deux tuyaux 4 et 5, dont les axes 6 sont alignés.

L'outil est spécialement conçu pour le diamètre des tuyaux 4 et 5 et le diamètre sur lequel se trouvent les axes 7 des boulons de connexion 26, qui sont solidaires de la bride inférieure. Du côté des tuyaux, la seule adaptatation à cet outil est constituée par un rail de guidage 8, qui est fixé sur la surface extérieure de l'un des tuyaux et qui coopère avec trois roues 9 à 11 de guidage, dont est muni l'outil.

Sur la fig. 1, l'outil est représenté en position rétractée par rapport aux brides 2 et 3, mais fixé de façon auto-portante au tuyau 4 à travers le rail 8 et les roues 9 à 11. Parmi ces roues, deux, à savoir les roues 9 et 10, sont portées par un châssis commun 24, qui est monté à travers un axe d'articulation 12 sur une structure de support 13 d'une forme générale semiannulaire. La troisième roue 11 est supportée par la structure de support 13 et elle peut être entraînée par un moteur 14, de sorte que la structure de support semiannulaire peut tourner autour de l'axe 6.

Les axes des trois roues 9, 10, 11 jouent un rôle de glissière pneumatique pour la structure de support 13 de telle sorte que cette dernière puisse être baissée ou montée en direction de l'axe 6 des tuyaux, lorsqu'on applique de l'air sous pression à des cylindres 15 et 20, dans lesquels glissent des pistons tels que 16 solidaires de l'axe de la roue correspondante. La fig. 1 représente la position haute de cette structure de support, position dans laquelle les écrous 1 ne sont pas atteints par l'outil.

La clé 17 proprement dite est visible sur la fig. 4. Elle est constituée d'un tube de section intérieure hexagonale adaptée à la forme de l'écrou 1. Une tige 25 de stockage d'écrous s'étend le long d'un axe 18. Elle reçoit des écrous desserrés ou elle fournit des écrous qui doivent être serrés sur un boulon 26. Les écrous sont retenus sur cette tige à l'aider de billes telles que 27, qui saillissent légèrement et élastiquement de logements radiaux dans cette tige et qui s'appuient sur des ressorts. Un moteur pneumatique réversible 19 est accouplé à cette clé pour la faire tourner dans le sens de serrrage ou de desserrage.

Enfin, l'outil comporte un levier 21, qui est articulé autour de l'axe 18. Par son extrémité libre, le levier 21 est accouplé à un piston 22, qui s'appuie contre la structure de support 13. Ce levier enferme la clé et il est accouplé à cette dernière par un système réversible de cliquet et rochet 23. Sur la fig. 3, on ne voit que les rochets d'un sens de rotation, les autres rochets étant cachés derrière le levier.

Le fonctionnement de cet outil est le suivant :

Au préalable, un télémanipulateur est employé pour engager l'outil sur le tuyau concerné. Il suffit de présenter la face ouverte de la structure semiannulaire de support au tuyau, le châssis 24 étant escamoté de sorte que la roue 10 ne gêne pas le passage du tuyau 4. La roue 9 par contre se trouve maintenant dans l'espace cylindrique que doit ultérieurement occuper le tuyau. Si le télémanipulateur rapproche l'outil de ce tuyau, ce dernier pousse enfin la roue 9 vers l'arrière et l'articulation du châssis 24 autour de l'axe 12 fait revenir la roue 10 vers la position représentée sur la fig. 2, où les trois roues 9, 10 et 11 sont approximativement équidistantes et s'appliquent contre le rail 8 du tuyau 4.

L'outil se maintient dans cette position à l'aide de deux pistons pneumatiques, qui appliquent des forces extérieures, et le télémanipulateur est libéré pour pouvoir placer d'autres outils sur d'autres tuyaux pendant que l'outil visé ici travaille.

Pour le desserrage des écrous 1 d'une connexion à brides, des moyens de commande programmés non représentés mettent d'abord en marche le moteur 14, qui entraîne la roue 11 et fait tourner l'outil autour du tuyau 4. Des microcontacts non représentés détectent la position de l'écrou 1 et arrêtent le moteur 14, dès que l'axe 7 d'un écrou coincide avec l'axe 18 de la clé. La structure de support 13 est alors en position pour être abaissée sur la bride 2.

Pour cela, on injecte de l'air sous pression dans l'une des cavités des cylindres 15 et 20. Pendant que la structure de support 13 est abaissée sur la bride 2, on met en marche le moteur pneumatique 19 d'entraînement de la clé 17, qui tourne à vitesse réduite. Lorsque le support 13 est en contact avec la bride 2 (signalé par microcontact non représenté), la clé 17 a pris position sur l'écrou 1. Le moteur pneumatique 19 se bloque, n'ayant pas un couple suffisant pour dévisser l'écrou 1. On agit alors de façon répétitive sur le piston 22 pour que le levier 21 parcourt un battement de va-et-vient et agisse à travers le système cliquet/rochet 23 sur la clé en sens de desserrage de l'écrou. Pendant ce temps, la pression sur le moteur 19 maintenue. Après quelques cycles d'actionnement du piston 22, le couple de desserrage est devenu acceptable pour le moteur 19. Le dévissage complet est alors obtenu rapidement et l'écrou devissé prend place automatiquement sur la tige 25. Il est alors possible de relever l'ensemble 13 en agissant sur les pistons 15 et 20.

Ensuite, la commande programmée recommence le cycle en tournant l'outil en vue d'aligner la clé 17 sur un autre écrou et ainsi de suite. En fin de l'opération, le télémanipulateur est de nouveau appelé pour dégager l'outil du tuyau et pour l'appliquer au besoin sur un autre tuyau.

Lors du serrage, la fonction de l'outil est similaire. Seul le sens de rotation du moteur 19 est inversé et les cliquets 23 sont positionnés conformément. Au préalable, la tige de stockage 25 est chargée d'écrous, qui se déchargent alors automatiquement en fournissant un écrou à chaque vissage. Le couple de rotation étant faible au départ, le moteur 19 continue à tourner après l'engagement de l'écrou 1 et il est arrêté seulement vers la fin du serrage où le couple devient important. Le serrage final est obtenu par le va-et-vient du levier 21, la force de serrage pouvant être ajustée à une valeur désirée par la limitation de la pression d'air alimentant le piston 22.

L'outil selon l'invention permet, par une programmation adéquate des moyens de commande, de traiter successivement des écrous qui ne sont pas adjacents sur la couronne de la bride. Cela est souvent désiré pour rendre le serrage plus uniforme sur le pourtour de la bride. Il est également possible de parcourir plusieurs cycles de serrage en augmentant le couple final de serrage d'un cycle à l'autre. Le télémanipulateur n'intervient qu'au bout du dernier cycle.

Il est à noter que les forces mis en oeuvre dans les différents moteurs ou pistons pneumatiques sont faibles et que le couple de serrage final est produit à travers un bras relativement long. Enfin, il est à noter que l'encombrement de l'outil selon l'invention est très faible, permettant son emploi au cas où son lieu de travail est entouré par un faisceau d'autres tuyaux, à condition seulement qu'il y ait quelque part de la place pour enfiler la structure semiannúlaire sur le tuyau en question.

L'invention est définit par la revendication 1 et n'est pas limitée à l'exemple de réalisation décrit ci-dessus. On peut, en particulier, remplacer les pistons pneumatiques par des vérins hydrauliques ou par des moyens électromécaniques, tels que des vis sans fin entraînées par des moteurs électriques.

## Revendications

1. Outil automatique de serrage et de desserrage d'une vis ou d'un écrou (1) appartenant à une connexion à brides (2 3) entre deux tuyaux (4, 5), comprenant une clé (17) qui peut être placée sur la tête de la vis ou de l'écrou et qui est entraînée en rotation par un moteur (19), caractérisé en ce
- que le moteur (19) est monté sur une structure de support (13) ayant une forme semiannulaire adaptée au diamètre des tuyaux (4, 5), et en ce que l'outil comporte
- un rail circulaire (8) fixé autour de l'un des tuyaux (4) à une distance prédéterminée des brides (2, 3),
- deux roues (9, 10) susceptibles d'être guidées par ledit rail (8) montées, de façon mobile en direction de l'axe (6) des tuyaux, sur un châssis (24), qui est articulé sur ladite structure (13),
- une troisième roue (11) susceptible d'être guidée par ledit rail (8) montée, de façon mobile en direction de l'axe (6) des tuyaux, sur ladite structure (13), les trois roues étant appliqués contre ledit rail à des angles réguliers lorsque le châssis (24) se trouve dans une position opérative, alors que l'une des roues (10) se dégage du rail lorsque le châssis est escamoté autour de son axe (12) d'articulation,
- des moyens pneumatiques, hydrauliques ou électromécaniques (15, 20) prévus pour déplacer en translation ladite structure (13) de support par rapport aux roues, parallèlement à l'axe (6) des tuyaux,
- un levier (21) d'une forme semiannulaire articulé sur ladite structure, l'axe de son articulation coincidant avec l'axe de rotation (18) de la clé, et une extrémité du levier étant accouplé à un piston pneumatique (22) fixé à ladite structure (13) dans une zone diamétralement opposée à la clé par rapport à l'axe des tuyaux (6),
- ce levier (21) étant couplé en rotation à ladite clé par des systèmes cliquet/rochet (23) reversibles d'anti-retour.

2. Outil selon la revendication 1, caractérisé en ce que la troisième roue (11) est entraînée par un moteur (14) permettant de tourner l'outil autour de l'axe (6) des tuyaux.

3. Outil selon la revendication 2, caractérisé en ce qu'il comporte des micro-contacts servant à détecter la position des vis (1) ou écrous pour commander le moteur (14) d'entraînement de la troisième roue (11).

4. Outil selon l'une des revendications 1 à 3, caractérisé en ce qu'il y a des micro-contacts servant à commander lesdits moyens pneumatiques (15, 20) en fonction de la distance entre la structure (13) et les brides (2, 3).

## Patentansprüche

1. Automatisches Werkzeug zum Festziehen und Lösen einer Schraube oder einer Mutter (1) einer Flanschverbindung (2, 3) zwischen zwei Rohren (4, 5), mit einem Schlüssel (17), der auf den Kopf der Schraube oder der Mutter aufgesetzt werden kann und der durch einen Motor (19) in Drehung versetzt wird, dadurch gekennzeichnet,
- daß der Motor (19) auf einem halbringförmigen Trägergerüst (13) montiert ist, das an den Durchmesser der Rohre (4, 5) angepaßt ist,
- und daß das Werkzeug folgende Komponenten aufweist:
- eine kreisförmige, um eines der Rohre (4) unter Belassung eines vorbestimmten Abstandes von den Flanschen (2, 3) befestigte Schiene (8),
- zwei zur Führung durch die Schiene (8) geeignete Räder (9, 10), die in Richtung der Achse (6) der Rohre beweglich an einem Chassis (24) befestigt sind, das auf dem Gerüst (13) gelenkig gelagert ist,
- ein drittes Rad (11), das zur Führung durch die Schiene (8) geeignet und in Richtung der Achse (6) der Rohre auf dem Gerüst (13) beweglich montiert ist, wobei die drei Räder gegen die Schiene in regelmäßigen Winkelabständen andrücken, wenn sich das Chassis (24) in Betriebsstellung befindet, während eines der Räder (10) von der Schiene abhebt, wenn das Chassis durch Bewegen um seine Gelenkachse (12) weggeschwenkt wird,
- Mittel (15, 20) pneumatischer, hydraulischer oder elektromechanischer Art zur translatorischen Verschiebung des Trägergerüsts (13) in bezug auf die Räder, und zwar parallel zur Achse (6) der Rohre,
- einen auf dem Gerüst gelenkig gelagerten halbringförmigen Hebel (21), dessen Gelenkachse mit der Drehachse (18) des Schlüssels übereinstimmt, wobei ein Hebelende an einen pneumatischen Kolbentrieb (22) angekuppelt ist, der am Gerüst (13) in einem dem Schlüssel in bezug auf die Rohrachse (6) diametral gegenüberliegenden Bereich befestigt ist, und wobei der Hebel (21) drehbeweglich mit dem Schlüssel über umkehrbare, rücklaufgesperrte Klinkeneinrastsysteme (23) gekoppelt ist.

2. Werkzeug nach Anspruch 1, dadurch gekennzeichnet, daß das dritte Rad (11) von einem Motor (14) angetrieben wird, der es ermöglicht, das Werkzeug um die Achse (6) der Rohre zu drehen.

3. Werkzeug nach Anspruch 2, dadurch gekennzeichnet, daß es Mikrokontakte aufweist, die dazu dienen, die Position der Schrauben (1) oder Muttern zur Steuerung des Antriebsmotors (14) des dritten Rads (11) zu erfassen.

4. Werkzeug nach einem der Ansprüche 1 bis 3, dadurch gekennzeichnet, daß Mikrokontakte vorhanden sind, die dazu dienen, die pneumatischen Mittel (15, 20) in Abhängigkeit von der Entfernung zwischen dem Trägergerüst (13) und den Flanschen (2, 3) zu steuern.

## Claims

1. An automatic tool for screwing and unscrewing a screw or a nut (1) from a flange connection (2, 3) of two tubes (4, 5), comprising a spanner (17), which is adapted to be coupled to the head of the screw or of the nut and which is rotatively driven by a motor (19), characterized in that
- that the motor (19) is mounted on a supporting structure (13) having a semi-annular shape adapted to the diameter of the tubes (4, 5),
- and that the tool comprises:
- a circular rail (8) fixed around one of the tubes (4) at a predetermined distance from the flanges (2, 3),
- two wheels (9, 10) adapted to be guided by said rail (8) and movably mounted on a carriage (24) in the direction of the axis (6) of the tubes which carriage is articulated on said structure (13),
- a third wheel (11) intended to be guided by said rail (8), movably mounted on said structure (13) in the direction of the axis (6) of the tubes, said three wheels being applied against said rail at regular angles when the carriage (24) is located in an operative position, whereas one of the wheels (10) is removed from the rail when the carriage is retracted about its axis of articulation (12),
- means (15, 20) of the pneumatic, hydraulic or electromechanical type provided for the translational displacement of said supporting structure (13) relative to the wheels and parallel to the axis (6) of the tube,
- a lever (21) of a semi-annular shape, articulated on said structure, the axis of articulation coinciding with the axis of rotation (28) of the spanner, and one end of the lever being coupled to a pneumatic piston (22) fixed to said structure (13) within a zone that is diametrically opposed to the spanner in relation to the axis of the tubes (6), said lever (21) being rotatively coupled to said spanner by means of reversible anti-return latch wheel systems (23).

2. A tool according to claim 1, characterized in that the third wheel (11) is driven by a motor (14) allowing to rotate the tool around the axis (6) of the tubes.

3. A tool according to claim 2, characterized in that it comprises microcontacts suited for detecting the position of the screws (1) or nuts in order to control the motor (14) driving the third wheel (11).

4. A tool according to any one of claims 1 to 3, characterized in that microcontacts are provided for controlling said pneumatic means (15, 20) according to the distance that exists between the supporting structure (13) and the flanges (2, 3).
